# EUROPÄISCHE PATENTSCHRIFT

(11) **EP 3 215 282 B1**
(45) Veröffentlichungstag und Bekanntmachung des Hinweises auf die Patenterteilung: **05.08.2020**
(21) Anmeldenummer: 15828637.7
(22) Anmeldetag: 05.11.2015
(51) Int. Cl.: B08B 9/023, B05C 11/02, B05C 11/10, B05C 5/02, B05C 3/12, B08B 3/02, B08B 3/04, B05C 3/172, B05C 9/10, B05C 9/12

(54) **PROFILBEARBEITUNGSVORRICHTUNG**
PROFILE MACHINING DEVICE
DISPOSITIF DE TRAITEMENT DE PROFILÉS

(30) Priorität: 06.11.2014 DE 102014116202; 12.11.2014 DE 102014116502
(43) Veröffentlichungstag der Anmeldung: 13.09.2017
(73) Patentinhaber: KIPP, Jens-Werner, 33659 Bielefeld (DE)
(72) Erfinder: KIPP, Jens-Werner, 33659 Bielefeld (DE)
(74) Vertreter: Wickord, Wiro
(86) Internationale Anmeldenummer: PCT/DE2015/100470
(87) Internationale Veröffentlichungsnummer: WO 2016/070873

(56) Entgegenhaltungen:
- DE-A1-102009 048 203
- US-A- 4 679 524
- US-A1- 2013 287 960

## Beschreibung

Die Erfindung betrifft eine Profilbearbeitungsvorrichtung. Insbesondere betrifft die Erfindung eine Bearbeitungsvorrichtung zum mantelseitigen Reinigen oder Beschichten von Rohren und anderen langgestreckten Profilen.

Die US 2013/287960 A1 gibt eine Vorrichtung zum Auftragen eines Deckmaterials auf eine Oberfläche eines längsprofilierten Substrats an. Dabei wird ein Profilabschnitt des Substrats zur Beschichtung durch korrespondierend geformte Durchlassöffnungen einer langgestreckten und kastenförmigen Prozesskammer zugeführt. In der Prozesskammer ist eine Mehrzahl an Düsen vorgesehen, durch die das Deckmaterial auf die Oberfläche des Substrats aufgespritzt wird. Die Düsen sind an einer Oberseite und an einer Unterseite der Prozesskammer vorgesehen und jeweils möglichst verteilt angeordnet so, dass die Oberfläche des eingeschobenen Profilabschnitts in einem mittleren Bereich der Prozesskammer möglichst vollständig beschichtet wird.

Aus der DE 10 2009 048 203 A1 ist eine Vorrichtung zum Auftragen einer Korrosionsbeschichtung auf Rohre und andere langgestreckte Profile bekannt. Insbesondere dient die Vorrichtung dazu, dickflüssige Korrosionsschutzmittel, welche insbesondere auf Wasserbasis hergestellt sind beziehungsweise schnell trocknen, in geringen Stärken auf die Mantelfläche der Rohre beziehungsweise die Profile aufzubringen. Es wird hierzu ein vergleichsweise kompakt bauender Beschichtungskopf mit einem mit dem Korrosionsschutzmittel gefüllten Bad vorgesehen. Das Korrosionsschutzmittel tritt über einen zwischen der Vorrichtung und dem Profil eingangs- und ausgangsseitig gebildeten Ringspalt aus dem Bad aus und wird über eine Labyrinthdichtungsanordnung aufgefangen.

Die Beschichtungsvorrichtung hat sich in der Praxis grundlegend bewährt. Insbesondere können Rohre mit endlicher Länge effektiv, schnell und kostengünstig beschichtet werden. Um mittels der gleichen Beschichtungsvorrichtung Rohre beziehungsweise Profile mit einem unterschiedlichen Querschnitt behandeln zu können, muss die Vorrichtung dahingehend umgebaut werden, dass auf das jeweilige Rohr beziehungsweise Profil zugeschnittene Blenden am Beschichtungskopf ausgetauscht werden und die Labyrinthdichtung entsprechend angepasst wird.

Weiter gibt die US 4 679 524 A eine Beschichtungsvorrichtung für die Beschichtung einer Papierrolle oder eines vergleichbaren flachen längsgestreckten Werkstücks mit einem Bearbeitungsfluid an. Die Papierrolle wird hier vertikal von unten nach oben durch die vertikal längsgestreckt gehaltene Prozesskammer durchgeführt. Die Beschichtungsvorrichtung ist grundsätzlich geeignet, den in die Prozesskammer eingeführten Profilabschnitt der Papierrolle mantelseitig vollständig zu umspülen beziehungsweise zu beschichten. Hierzu wird das Bearbeitungsfluid jeweils durch eine seitliche Zuführöffnung in die Prozesskammer eingeführt und bildet in der Prozesskammer eine Art Tauchbad, durch welches die Papierrolle hindurchgeführt wird. Oberkanten und Seitenwände der Prozesskammer sind dabei so gestaltet, dass sie eine an die Papierrolle angepasste schlitzförmige Durchlassöffnung bilden, durch welche die Papierrolle aus der Prozesskammer austritt. Unterhalb der Prozesskammer ist wenigstens eine Sammelkammer vorgesehen, in welche aus der unteren Durchlassöffnung der Prozesskammer austretendes Bearbeitungsfluid gelangt und über eine an der Sammelkammer vorgesehen Ablauföffnung austreten kann. Zur Verarbeitung von Werkstücken unterschiedlicher Dicke muss die Beschichtungsvorrichtung jeweils angepasst beziehungsweise umgerüstet werden. Da die Oberkanten und die Seitenwände der Prozesskammer lediglich vertikal verschiebbar sind, müssten diese jeweils ausgetauscht werden durch Oberkanten beziehungsweise Seitenwände, welche an die Dicke beziehungsweise einen Durchmesser der Werkstücke angepasst sind. Auch die Sammelkammer müsste an die Dicke beziehungsweis den Durchmesser des Werkstücks angepasst werden.

Zur Lösung der Aufgabe weist die Erfindung die Merkmale des Patentanspruchs 1 auf.

Der besondere Vorteil der Erfindung besteht darin, dass die langgestreckt ausgebildete Prozesskammer einen Abschnitt des zu bearbeitenden Profils mantelseitig umgreift. Das über die mantelseitig vorgesehene Zuführöffnung in die Prozesskammer eingebrachte Bearbeitungsfluid dient dazu, das Profil zu beschichten beziehungsweise zu reinigen. Insofern können abhängig vom Anwendungsfall unterschiedliche Bearbeitungsfluide verwendet und in unterschiedlicher Weise beziehungsweise Mengen in die Prozesskammer eingebracht werden. Das Profil kann dabei kontinuierlich über die stirnseitigen Durchlassöffnungen der Prozesskammer in ebendiese eingebracht werden. Hinsichtlich ihres Querschnitts sind die Durchlassöffnungen so dimensioniert, dass der größte, in der Prozesskammer zu bearbeitende Profilquerschnitt durch die Durchlassöffnungen geführt werden kann. Eine Umrüstung an der Prozesskammer bei der Bearbeitung unterschiedlicher Profildurchmesser ist insofern nicht notwendig.

Die Profilbearbeitungsvorrichtung arbeitet insbesondere kontinuierlich im Durchlaufverfahren. Rohre endlicher Länge und mit einem beliebigen, allein durch die Innenabmessung der Prozesskammer beziehungsweise den Querschnitt der Durchlassöffnungen limitierten Durchmesser können stirnseitig miteinander verbunden und der Prozesskammer kontinuierlich zugeführt werden. Jeweils kann vorgesehen werden, dass die Profile in der Prozesskammer entweder gereinigt oder beschichtet werden. Beispielsweise können die Profile mit einem Korrosionsschutzmittel, einem Lack oder einem Polymer beschichtet werden. Insofern können Partikel mittels eines Trägerfluids in die Prozesskammer eingebracht werden. Beispielsweise können die Profile von einem bei der Fertigung derselben verwendeten Ziehmittel, beispielsweise einem Öl oder einer Phosphatseife gereinigt werden. Entsprechend der Aufgabe wird hierbei ein geeignetes Bearbeitungsfluid - pur oder als Gemisch aus einer Mehrzahl von Stoffen - in die Prozesskammer eingeführt. Beispielsweise werden zur Entfettung oder Entölung der Oberflächen der Profilabschnitte Paraffine, Biodiesel, Säuren oder Tensidgemische verwendet.

Eine Länge der Prozesskammer ist so bestimmt, dass das Bearbeitungsfluid jedenfalls in dem mittleren Bereich der Prozesskammer den Profilabschnitt vollständig umspült beziehungsweise benetzt. Das Füllniveau fällt dann in Richtung der Durchlassöffnungen und das über die Zuführöffnung zugeführte Bearbeitungsfluid tritt stirnseitig über die Durchlassöffnungen aus der Prozesskammer aus. Das Bearbeitungsfluid wird nach dem Auftritt in den Sammelkammern gesammelt und tritt über die Ablauföffnungen aus. Insbesondere kann bei der Prozesskammer auf separate Ablauföffnungen für das Bearbeitungsfluid beziehungsweise einen Überlauf zur Begrenzung eines Flüssigkeitsniveaus verzichtet werden. Die Durchlassöffnungen können insofern als einzige Austrittsöffnungen für das Bearbeitungsfluid vorgesehen werden. Sie dienen insofern zum einen dazu, das Profil in die Prozesskammer einzubringen beziehungsweise aus dieser zu entnehmen. Zum anderen dienen sie dazu, das Bearbeitungsfluid aus der Prozesskammer abzuführen.

Die Zuführung des Bearbeitungsfluids erfolgt über eine mantelseitig an der Prozesskammer vorgesehene Zuführöffnung und eine der Zuführöffnung zugeordnete Fluidzuführeinheit. Die Fluidzuführeinheit weist wenigstens eine Ringzuführung für das Bearbeitungsfluid auf, welche die Prozesskammer mantelseitig umgreift. In diesem Fall kann an der Prozesskammer in Umfangsrichtung verteilt eine Mehrzahl von Zuführöffnungen vorgesehen sein, welche der Ringzuführung derart zugeordnet sind, dass das Bearbeitungsfluid über die Ringzuführung und die mantelseitig verteilt vorgesehenen Zuführöffnungen von verschiedenen Seiten in die Prozesskammer gelangt. Es ist hierdurch eine gute Benetzung an der Oberfläche des Profils begünstigt, welche sowohl im Bereich der Reinigung des Profils als auch der Oberflächenbeschichtung vorteilhaft wirkt.

Beispielsweise kann benachbart zu der Ringzuführung wenigstens eine weitere Ringzuführung als Teil der Fluidzuführeinheit vorgesehen sein. Durch das Vorsehen wenigstens einer weiteren Ringzuführung können insbesondere die Menge beziehungsweise der Druck des in die Prozesskammer eingebrachten Bearbeitungsfluids aufgabenspezifisch gewählt beziehungsweise angepasst werden. Beispielsweise kann ein Profil gereinigt werden, indem das Reinigungsfluid als Bearbeitungsfluid mit hohem Druck zugeführt wird. Das Bearbeitungsfluid wird hierbei beispielsweise impulsbehaftet in die Prozesskammer ein-beziehungsweise auf das Profil aufgespritzt. Es bildet sich dann eine Strömung entlang der Mantelfläche des Profilabschnitts in Richtung der Durchlassöffnungen aus, die die Reinigung des Profils begünstigt. Bei der Beschichtung des Profils ist es vorteilhaft, viel Bearbeitungsfluid in die Prozesskammer einzubringen und das Profil möglichst vollständig durch das Bearbeitungsfluid zu führen. Das Bearbeitungsfluid braucht bei der Beschichtung allerdings keine besondere Druckbeaufschlagung aufweisen. Indem die Fluidzuführeinheit verschiedene Ringzuführungen aufweist, kann durch das Zuschalten beziehungsweise Abschalten einzelner derselben die Menge beziehungsweise der Druck des Bearbeitungsfluids individuell eingestellt beziehungsweise aufgabenspezifisch gewählt werden.

Eine optimierte Prozessgestaltung kann sich abhängig von dem Fließverhalten des Bearbeitungsfluids durch das Vorsehen der benachbart zu der Sammelkammer vorgesehenen Ablaufkammern ausbilden. Zur fluidtechnischen Kopplung der Sammelkammern mit den Ablaufkammern können fluchtend zu den Durchlassöffnungen der Prozesskammer Durchbrüche vorgesehen sein, über die zum einen die Profilabschnitte der Prozesskammer zugeführt oder abgeführt werden und zum anderen das Bearbeitungsfluid von der Sammelkammer in die Ablaufkammern gelangt. Durch die kaskadenartige Ausgestaltung der Sammelkammern und der Ablaufkammern kann insofern einem Verlust von Bearbeitungsfluid vorgebeugt und eine hohe Wirtschaftlichkeit beim Betrieb der Profilbearbeitungsvorrichtung erreicht werden.

Als Teil der Profilbearbeitungsvorrichtung kann insbesondere eine Kreislauffördereinrichtung für das Bearbeitungsfluid vorgesehen sein. Als Teil der Kreislauffördereinrichtung können ein Sammelbecken für das Bearbeitungsfluid, eine Pumpeneinheit zum Fördern des Bearbeitungsfluids von dem Sammelbecken zu der Fluidzuführeinheit sowie diverse Rohrleitungen zum Verbinden der Sammelkammer beziehungsweise der Ablaufkammer mit dem Sammelbecken und der Fluidzuführeinheit vorgesehen werden. Beispielsweise kann eine Membrampumpe als Teil der Pumpeneinheit vorgesehen werden, welche eine zu einer Pumpendrehzahl korrespondierende Druckschwankung bereitstellt. Die Druckschwankung kann beispielsweise den Reinigungseffekt begünstigen.

Um insbesondere eine Rohrmantelfläche zu bearbeiten, kann die Prozesskammer eine kreisförmige Innenquerschnittsgeometrie aufweisen. Vorgesehen ist insofern beispielsweise, dass mittels einer spezifisch ausgebildeten Profilbearbeitungsvorrichtung Rohre mit einem Außendurchmesser von 8 mm bis 30 mm bearbeitet werden. Eine Querschnittsgeometrie der Prozesskammer ist insofern auf den größten Profildurchmesser, das heißt auf den Außendurchmesser von 30 mm ausgestaltet. Die Prozesskammer hat insofern beispielsweise einen Innendurchmesser von 33 mm. Abhängig von dem Durchmesser der zu bearbeitenden Rohre füllen die Rohre die Prozesskammer mehr oder weniger aus. Insofern muss bei einem Rohrdurchmesser von 30 mm und einem kreisförmigen Querschnitt der Prozesskammer von 33 mm vergleichsweise wenig Bearbeitungsfluid der Prozesskammer zugeführt werden, während bei der Bearbeitung von Rohren mit einem Außendurchmesser von 10 mm das Bearbeitungsfluid in den großen Mengen zugeführt werden muss. Auch hier ist das Vorsehen einer Fluidzuführeinheit mit variabler Fördermenge beziehungsweise zuschaltbaren Ringzuführungen vorteilhaft.

Beispielsweise kann zur Unterstützung der Reinigungswirkung vorgesehen sein, dass Reinigungsfluid in der Prozesskammer zu Schwingungen anzuregen, beispielsweise zu Ultraschallschwingungen. Die Schwingungsanregung kann beispielsweise über eine Anregung des Gehäuses der Prozesskammer zu Schwingungen erfolgen.

Ausgangsseitig kann benachbart zu der Sammelkammer beziehungsweise der wenigstens einen Ablaufkammer ein Nachbearbeitungsmodul vorgesehen sein zur Nachbearbeitung des in der Prozesskammer bearbeiteten Profilabschnitts. Das Nachbearbeitungsmodul weist hierzu insbesondere eine Fluiddüse auf, welche derart positioniert und ausgebildet ist, dass ein Nachbearbeitungsfluid mit individuellen Prozessparametern auf den Profilabschnitt aufgebracht werden kann. Beispielsweise kann die Fluiddüse des Nachbearbeitungsmoduls nach Art einer Ringdüse ausgebildet sein derart, dass ein Fluidstrom entlang einer Oberfläche des Profilabschnitts strömt. Vorteilhaft kann hierbei insbesondere bei der Beschichtung von Profilen die Beschichtung gleichmäßig und in der geforderten Stärke ausgebildet werden. Die Verwendung der Ringdüse ist hierbei vorteilhaft, weil mit einer geringen Menge des Nachbearbeitungsfluids durch den Düseneffekt große Mengen an Luft angesaugt und der Volumenstrom des über die Oberfläche geführten Fluids vergrößert werden kann. Durch die Strömung entlang der Profilmantelfläche kann beispielsweise eine gleichmäßige Beschichtungsdicke begünstigt werden. Beispielsweise wird als Fluiddüse eine Abstrahldüse vorgesehen, welche hinsichtlich ihrer Querschnittsgeometrie so geformt ist, dass das Nachbearbeitungsmodul in der Abstrahldüse beschleunigt und in Richtung des Profilabschnitts abgestrahlt wird. Durch das Vorsehen der Abstrahldüse können beispielsweise Anhaftungen an dem Profilabschnitt abgetragen werden. Eine Reinigung des Profilabschnitts wird insofern begünstigt.

Aus den weiteren Unteransprüchen und der nachfolgenden Beschreibung sind weitere Vorteile, Merkmale und Einzelheiten der Erfindung zu entnehmen. Dort erwähnte Merkmale können jeweils einzeln für sich oder auch in beliebiger Kombination erfindungswesentlich sein. Die Zeichnungen dienen lediglich beispielhaft der Klarstellung der Erfindung und haben keinen einschränkenden Charakter. Es zeigen:
- Fig. 1: eine Prinzipdarstellung einer erfindungsgemäßen Profilbearbeitungsvorrichtung mit einer langgestreckt ausgebildeten Prozesskammer, der Prozesskammer stirnseitig zugeordneten Sammelkammern und je einer Ablaufkammer sowie einem Nachbearbeitungsmodul, welche zur Bearbeitung eines Rohrabschnitts mit einem kleinen Durchmesser verwendet wird,
- Fig. 2: einen Schnitt A-A durch die Profilbearbeitungsvorrichtung nach Fig. 1,
- Fig. 3: die Profilbearbeitungsvorrichtung nach Fig. 1, welche zur Bearbeitung eines Rohrprofils mit einem großen Außendurchmesser verwendet wird,
- Fig. 4: die Profilbearbeitungsvorrichtung nach Fig. 1 mit einem modifizierten Nachbearbeitungsmodul, welches eine Abstrahldüse vorsieht, und
- Fig. 5: eine alternative Ausführungsform der erfindungsgemäßen Profilbearbeitungsvorrichtung.

Eine Profilbearbeitungsvorrichtung nach den Figuren 1 und 3 weist als wesentliche Komponenten eine langgestreckt ausgebildete Prozesskammer 1, mit einer Mehrzahl von mantelseitig an der Prozesskammer 1 vorgesehenen Zuführöffnungen 2 und mit stirnseitigen Durchlassöffnungen 4, 5 zum Zuführen eines Profilabschnitts zu der Prozesskammer 1, eine der Prozesskammer 1 mantelseitig zugeordnete Fluidzuführeinheit 6, zwei der Prozesskammer 1 stirnseitig im Bereich der Durchlassöffnungen 4, 5 zugeordnete Sammelkammern 7, 8 sowie benachbart zu den Sammelkammern 7, 8 vorgesehene Ablaufkammern 9, 10 vor. Die Prozesskammer 1 ist in eine Längsrichtung 3 langgestreckt ausgebildet. Eine Länge L der Prozesskammer 1 ist mehr als zehnmal so groß wie eine Innenquerabmessung Q der Prozesskammer 1. Vorliegend ist die Prozesskammer 1 im Querschnitt kreisförmig ausgebildet.

Mittig bezogen auf die Durchlassöffnungen 4, 5 ist der Prozesskammer 1 die Fluidzuführeinheit 6 zugeordnet. Die Fluidzuführeinheit sieht vorliegend eine zentrische Ringzuführung 11 sowie benachbart hierzu zu beiden Seiten zwei weitere Ringzuführungen 12 vor. Ein Querschnitt durch die Ringzuführung 11 nach Fig. 2 zeigt die mantelseitig in Umfangsrichtung der Prozesskammer 1 verteilt angeordneten Zuführöffnungen 2. In gleicher Weise sind die weiteren Ringzuführungen 12 den weiteren Zuführöffnungen 3 zugeordnet. Die Ringzuführung 11 sowie die weitere Ringzuführung 12 umgreifen die Prozesskammer 1 mantelseitig insofern, als dass sie in Umfangsrichtung verteilt der Mantelseite der Prozesskammer 1 zugeordnet sind. Um die Menge des in die Prozesskammer 1 eingebrachten Bearbeitungsfluids zu variieren, können die Ringzuführung 11 und die weitere Ringzuführung 12 individuell zubeziehungsweise abgeschaltet werden. Es kann insofern abhängig von der Geometrie des Profilabschnitts 50 und der Bearbeitungsroutine eine geringe oder eine große Menge an Bearbeitungsfluid in die Prozesskammer 1 eingeführt werden. Beispielsweise wird bei der Beschichtung des Profils ein großer Volumenstrom des Bearbeitungsfluids mit geringem Druck von zirka 1 bar in die Prozesskammer 1 eingebracht. Der Profilabschnitt 50 wird hierbei mantelseitig bevorzugt vollständig umspült. Das Bearbeitungsfluid tritt dann über die Durchlassöffnungen 4, 5 stirnseitig aus der Prozesskammer 1 aus und wird in den Sammelkammern 7, 8 aufgefangen. An der Sammelkammern 7, 8 sind insofern Ablauföffnungen 13 für das Bearbeitungsfluid vorgesehen. Weiter ist zwischen den Sammelkammern 7, 8 und den Ablaufkammern 9, 10 ein Durchbruch 14 vorgesehen. Über den Durchbruch 14 gelangt das Bearbeitungsfluid von der Sammelkammer 7, 8 in die zugeordnete Ablaufkammer 9, 10, sobald ein entsprechendes Flüssigkeitsniveau erreicht ist. Dies kann beispielsweise der Fall ein, wenn die Menge des zugeführten Bearbeitungsfluids nicht allein über die Ablauföffnungen 12 der Sammelkammern 7, 8 abgeführt werden kann. Der Ablaufkammer 9, 10 ist insofern eine weitere Ablauföffnung 15 zugeordnet zum Abführen des Bearbeitungsfluids aus der Ablaufkammer 9, 10.

Nicht dargestellt ist, dass als Teil der Profilbearbeitungsvorrichtung eine Kreislauffördereinrichtung für das Bearbeitungsfluid vorgesehen ist mit einem nicht dargestellten Sammelbecken für das Bearbeitungsfluid, mit einer Pumpeneinheit zum Fördern des Bearbeitungsfluids von dem Sammelbecken zu der Fluidzuführeinheit 6 und mit Rohrleitungen, über die das Bearbeitungsfluid in das Sammelbecken gelangt beziehungsweise vom Sammelbecken zur Fluidzuführeinheit 6 gefördert wird. Das Bearbeitungsfluid wird insofern im Kreislauf gepumpt und wiederverwendet.

Wie vergleichend in den Fig. 1 und 3 dargestellt, können in der gleichen Nachbearbeitungsvorrichtung mit der identischen Prozesskammer 1 Rohrabschnitte 50, 60 mit unterschiedlichem Durchmesser bearbeitet werden. Die Durchlassöffnungen 4, 5 der Prozesskammer 1 sowie die Durchbrüche 14 sind insofern auf den größten Rohrdurchmesser des Rohrabschnitts 60 ausgelegt und insofern gleichermaßen geeignet, um Rohrabschnitte 50 mit kleinerem Außendurchmesser aufzunehmen.

Als Bearbeitungsfluide kommen bei der Beschichtung von Profilabschnitten 50, 60 alle für Dekor-oder Schutzbeschichtungen üblicherweise verwendete Fluide, insbesondere Farben auf Wasserbasis, Lacke oder Korrosionsschutzmittel in Betracht. Beim Reinigen der Profilabschnitte können insbesondere Öle oder Fette verwendet werden.

Als Teil der Profilbearbeitungsvorrichtung ist nach dem Ausführungsbeispiel der Fig. 1 und 3 ein Nachbearbeitungsmodul 16 mit einer Ringdüse 17 vorgesehen. Die Ringdüse 17 dient dazu, eine auf den Rohrabschnitt 50, 60 aufgebrachte Beschichtung gleichmäßig und in einer vorbestimmten Stärke auszugestalten. Es wird hierzu über eine Zuführöffnung 18 ein Nachbearbeitungsfluid der Ringdüse 17 zugeführt. Mit dem Nachbearbeitungsfluid wird Luft angesaugt und ein Luftstrom entlang der Oberfläche des Rohrabschnitts 50, 60 bereitgestellt, welcher das zur Beschichtung aufgetragene Bearbeitungsfluid gleichmäßig verteilt und abhängig von den Prozessparametern eine Dicke der Beschichtung gezielt beeinflusst. Beispielsweise kann über die Ringdüse 17 des Nachbearbeitungsmoduls erwärmte beziehungsweise heiße Druckluft als Nachbearbeitungsfluid zugeführt werden, so dass sich eine gute Trocknungswirkung ergibt. Beispielsweise kann Stickstoff als Nachbearbeitungsfluid über die Ringdüse 17 zugeführt werden.

Nach dem Ausführungsbeispiel gemäß Fig. 4 sieht das Nachbearbeitungsmodul 16 eine Mehrzahl von Abstrahldüsen 19 vor. Über die Abstrahldüsen 19 wird das Nachbearbeitungsfluid druckbehaftet auf dem Rohrabschnitt 60 aufgetragen. Das Nachbearbeitungsfluid dient hierbei der zusätzlichen Reinigung des Rohrabschnitts 60. Beispielsweise sind die Abstrahldüsen 19 nach Art von Lavaldüsen ausgebildet. Über eine Ablauföffnung 20 gelangt das Nachbearbeitungsfluid aus dem Nachbearbeitungsmodul 16 und wird abgefördert. Beispielsweise kann auch hier eine Kreislauffördereinrichtung für das Nachbearbeitungsfluid vorgesehen sein.

Nach einer alternativen Ausführungsform der Erfindung gemäß Fig. 5 ist die Prozesskammer 1 mit den gegenüberliegenden Durchlassöffnungen 4, 5 von einer einzigen Sammelkammer 7 umschlossen. Vorliegend ist die Prozesskammer 1 an einem Deckel der Sammelkammer 7 gehalten. An der Sammelkammer 7 sind eine Zuführausnehmung 21 für den Profilabschnitt 50 sowie eine Abführausnehmung 22 für den Profilabschnitt 50 vorgesehen. Das über die Fluidzuführeinheit 6 beziehungsweise die als Teil derselben ausgeführten Ringzuführung 11, 12 zugeführte Bearbeitungsfluid tritt über die Durchlassöffnungen 4, 5 aus der Prozesskammer 1 auf und wird in der Sammelkammer 7 gesammelt. Aus der Sammelkammer 7 gelangt es über die Ablauföffnung 13 in den Fluidkreislauf und wird der Fluidzuführeinheit 6 erneut zugeführt.

Gleiche Bauteile und Bauteilfunktionen sind durch gleiche Bezugszeichen gekennzeichnet.

## Patentansprüche

1. Profilbearbeitungsvorrichtung mit einer zur Aufnahme eines Profilabschnitts (50, 60) während der Bearbeitung gebildeten Prozesskammer (1), wobei die Prozesskammer (1)
- an gegenüberliegenden Stirnseiten Durchlassöffnungen (4, 5) aufweist zum Einbringen und Entnehmen des Profilabschnitts (50, 60) in die beziehungsweise aus der Prozesskammer (1) und
- mantelseitig wenigstens eine Zuführöffnung (2) für ein Bearbeitungsfluid vorsieht
mit einer der mantelseitigen Zuführöffnung (2) zugeordneten Fluidzuführeinheit (6), durch die das Bearbeitungsfluid in die Prozesskammer (1) gelangt, und mit wenigstens einer Sammelkammer (7, 8), welche der Prozesskammer (1) so zugeordnet ist, dass über die Durchlassöffnungen (4, 5) der Prozesskammer (1) austretendes Bearbeitungsfluid in die wenigstens eine Sammelkammer (7, 8) gelangt und über mindestens eine an der wenigstens einen Sammelkammer (7, 8) vorgesehene Ablauföffnung (13) aus der Sammelkammer (7, 8) austritt, wobei die Prozesskammer (1) langgestreckt ausgebildet ist mit einer Länge (L), welche wenigstens fünfmal länger ist als eine minimale Innenquerabmessung (Q), und wobei die Länge (L) der Prozesskammer (2) so bestimmt ist, dass das Bearbeitungsfluid jedenfalls im mittleren Bereich der Prozesskammer (1) den Profilabschnitt (50, 60) vollständig umspült und/oder beschichtet wird, **dadurch gekennzeichnet, dass** die Fluidzuführeinheit (6) wenigstens eine Ringzuführung (11) aufweist, welche der Prozesskammer (1) mantelseitig zugeordnet ist, und dass an der Prozesskammer (1) in Umfangsrichtung verteilt eine Mehrzahl von Zuführöffnungen (2) und/oder wenigstens eine spaltförmige Zuführöffnung (2) vorgesehen sind, welche der Ringzuführung (11) derart zugeordnet sind, dass das Bearbeitungsfluid über die Ringzuführung (11) und die mantelseitig verteilt angeordneten Zuführöffnungen (2) in die Prozesskammer (1) gelangt.

2. Profilbearbeitungsvorrichtung nach Anspruch 1, **dadurch gekennzeichnet, dass** die Durchlassöffnungen (4, 5) als einzige Austrittsöffnungen für das Bearbeitungsfluid aus der Prozesskammer (1) vorgesehen sind.

3. Profilbearbeitungsvorrichtung nach Anspruch 1 oder 2, **dadurch gekennzeichnet, dass** wenigstens zwei Sammelkammern (7 ,8) vorgesehen sind, wobei die wenigstens zwei Sammelkammern (7, 8) gegenüberliegenden Seiten der Prozesskammer zugeordnet sind.

4. Profilbearbeitungsvorrichtung nach einem der Ansprüche 1 bis 3, **dadurch gekennzeichnet, dass** die Zuführöffnung (2) und/oder die Ringzuführung (11) und/oder die Fluidzuführeinheit (6) der Prozesskammer (1) bezogen auf eine Längsrichtung (3) derselben mittig zugeordnet ist.

5. Profilbearbeitungsvorrichtung nach einem der Ansprüche 1 bis 4, **dadurch gekennzeichnet, dass** benachbart zu der Ringzuführung (11) wenigstens eine weitere Ringzuführung (12) als Teil der Fluidzuführeinheit (6) angeordnet ist, wobei korrespondierend zu den weiteren Ringzuführungen (12) mantelseitig an der Prozesskammer weitere Zuführöffnungen vorgesehen ist.

6. Profilbearbeitungsvorrichtung nach einem der Ansprüche 1 bis 5, **dadurch gekennzeichnet, dass** auf einer der Prozesskammer (1) gegenüberliegenden Seite der Sammelkammern (7, 8) wenigstens eine Ablaufkammer (9, 10) vorgesehen ist mit einer weiteren Ablauföffnung (15) für das Bearbeitungsfluid, und dass an den Sammelkammern (7, 8) fluchtend zu den Durchlassöffnungen (4, 5) der Prozesskammer (1) Durchbrüche (14) vorgesehen sind derart, dass
- zum einen der Profilabschnitt (50, 60) durch die Durchbrüche (14) geführt ist und
- zum anderen Bearbeitungsfluid über die Durchbrüche (14) von der Sammelkammer (7, 8) in die Ablaufkammern (9, 10) gelangen kann.

7. Profilbearbeitungsvorrichtung nach einem der Ansprüche 1 bis 6, **dadurch gekennzeichnet, dass** eine Kreislauffördereinrichtung für das Bearbeitungsfluid vorgesehen ist mit einem Sammelbecken für das Bearbeitungsfluid, mit einer Pumpeneinheit zum Fördern des Bearbeitungsfluids von dem Sammelbecken zu der Fluidzuführeinheit (6) und mit Rohrleitungen für das Bearbeitungsfluid, welche zwischen den Sammelkammern (7, 8) und/oder den Ablaufkammern (9, 10) und dem Sammelbecken einerseits und dem Sammelbecken und der Fluidzuführeinheit (6) andererseits vorgesehen sind.

8. Profilbearbeitungsvorrichtung nach einem der Ansprüche 1 bis 7, **dadurch gekennzeichnet, dass** die Prozesskammer (1) eine kreisförmige Querschnittsgeometrie aufweist und/oder dass die Prozesskammer (1) in die Längsrichtung (3) derselben eine konstante Querschnittsgeometrie aufweist.

9. Profilbearbeitungsvorrichtung nach einem der Ansprüche 1 bis 8, **dadurch gekennzeichnet, dass** ein Nachbearbeitungsmodul (16) vorgesehen ist zum Nachbearbeiten des in der Prozesskammer (1) bearbeitenden Profilabschnitts (50, 60) mit einer Fluiddüse, welche derart positioniert und ausgebildet ist, dass ein Nachbearbeitungsfluid auf den Profilabschnitt (50, 60) aufgebracht wird.

10. Profilbearbeitungsvorrichtung nach einem der Ansprüche 1 bis 9, **dadurch gekennzeichnet, dass** die Fluiddüse des Nachbearbeitungsmoduls (16) nach Art einer Ringdüse (17) ausgebildet ist derart, dass ein Fluidstrom entlang einer Oberfläche des Profilabschnitts (50, 60) gebildet ist.

11. Profilbearbeitungsvorrichtung nach einem der Ansprüche 1 bis 10, **dadurch gekennzeichnet, dass** die Fluiddüse des Nachbearbeitungsmoduls (16) nach Art einer Abstrahldüse (19) ausgebildet ist derart, dass das Nachbearbeitungsfluid in der Abstrahldüse (19) beschleunigt und in Richtung des Profilabschnitts (50, 60) abgestrahlt wird.

## Claims

1. Profile machining device comprising a process chamber (1) for receiving a profile section (50, 60) during machining, said process chamber (1)
- having through-openings (4, 5) on opposing end faces for the introduction of the profile section (50, 60) into the process chamber (1) respectively its removal therefrom, and
- providing on the envelope-side at least one supply opening (2) for a machining fluid,
having a fluid supply unit (6) associated with the supply opening (2) on the exterior, through which supply opening the machining fluid reaches the process chamber (1), and having at least one collection chamber (7, 8) associated with the process chamber (1) such that machining fluid exiting via the through-openings (4, 5) of the process chamber (1) reaches the at least one collection chamber (7, 8) and exits from the collection chamber (7, 8) via at least one discharge outlet (13) provided in the at least one collection chamber (7, 8), wherein the process chamber (1) is elongate in shape with a length (L) that is at least five times longer than a minimum internal cross-section (Q), and wherein the length (L) of said process chamber (2) is determined such that at least in the central region of the process chamber (1) the machining fluid flows around and/or coats entirely the profile section (50, 60), **characterised in that** the fluid supply unit (6) has at least one ring inlet (11) which is associated with the process chamber (1) on the envelope-side, and **in that** on the process chamber (1) a plurality of supply openings (2) and/or at least one slot-shaped supply opening (2) are distributed in the peripheral direction and are associated with the ring inlet (11) such that the machining fluid reaches the process chamber (1) via the ring inlet (11) and the supply openings (2) distributed on the envelope-side.

2. Profile machining device according to claim 1, **characterised in that** the through-openings (4, 5) are provided as the only discharge outlets for the machining fluid from the process chamber (1).

3. Profile machining device according to claim 1 or 2, **characterised in that** at least two collection chambers (7, 8) are provided, the at least two collection chambers (7, 8) being associated with opposing faces of the process chamber.

4. Profile machining device according to any one of claims 1 to 3, **characterised in that** the supply opening (2) and/or the ring inlet (11) and/or the fluid supply unit (6) is associated with the process chamber (1) centrally relative to a longitudinal direction (3) thereof.

5. Profile machining device according to any one of claims 1 to 4, **characterised in that** adjacent to the ring inlet (11) at least one further ring inlet (12) is arranged as part of the fluid supply unit (6), wherein further supply openings are provided on the envelope-side of the process chamber corresponding to the further ring inlets (12).

6. Profile machining device according to any one of claims 1 to 5, **characterised in that** on a face of the collection chambers (7, 8) opposing the process chamber (1) at least one drainage chamber (9, 10) is provided with a further discharge outlet (15) for the machining fluid, and **in that** openings (14) are provided on the collection chambers (7, 8) in alignment with the through-openings (4, 5) of the process chamber (1), such that
- on the one hand, the profile section (50, 60) is guided through the openings (14) and
- on the other hand, machining fluid can pass from the collection chamber (7, 8) into the drainage chambers (9, 10) via the openings (14).

7. Profile machining device according to any one of claims 1 to 6, **characterised in that** a circulation flow device for the machining fluid is provided with a collection basin for the machining fluid, with a pump unit for conveying the machining fluid from the collection basin to the fluid supply unit (6) and with pipes for the machining fluid which are provided between the collection chambers (7, 8) and/or the drainage chambers (9, 10) and collection basin on the one hand, and the collection basin and fluid supply unit (6) on the other.

8. Profile machining device according to any one of claims 1 to 7, **characterised in that** the process chamber (1) has a circular cross-sectional geometry and/or **in that** said process chamber (1) has a constant cross-sectional geometry in the longitudinal direction (3) thereof.

9. Profile machining device according to any one of claims 1 to 8, **characterised in that** a remachining module (16) is provided for remachining the profile section (50, 60) being machined in the process chamber (1) with a fluid nozzle, which is positioned and configured such that a remachining fluid is applied to the profile section (50, 60).

10. Profile machining device according to any one of claims 1 to 9, **characterised in that** the fluid nozzle of the remachining module (16) is configured in the manner of a ring nozzle (17) such that a stream of fluid is formed along a surface of the profile section (50, 60).

11. Profile machining device according to any one of claims 1 to 10, **characterised in that** the fluid nozzle of the remachining module (16) is provided in the manner of an emission nozzle (19) such that the remachining fluid is accelerated in the emission nozzle (19) and blasted in the direction of the profile section (50, 60).

## Revendications

1. Dispositif d'usinage de profilé doté d'une chambre de processus (1) formée pour accueillir une section de profilé (50, 60) pendant l'usinage, dans lequel la chambre de processus (1)
- comporte des ouvertures de passage (4, 5) sur des faces frontales opposées pour introduire et faire sortir la section de profilé (50, 60) respectivement dans et hors de la chambre de processus (1) et
- prévoit côté enveloppe au moins une ouverture d'alimentation (2) pour un fluide d'usinage
doté d'une unité d'alimentation en fluide (6) associée à l'ouverture d'alimentation (2) côté enveloppe, par laquelle le fluide d'usinage arrive dans la chambre de processus (1), et doté d'au moins une chambre de collecte (7, 8), laquelle est associée à la chambre d'usinage (1) de telle sorte que le fluide d'usinage sortant de la chambre d'usinage (1) par le biais des ouvertures de passage (4, 5) arrive dans l'au moins une chambre de collecte (7, 8) et sort de la chambre de collecte (7, 8) par le biais d'au moins une ouverture d'évacuation (13) prévue sur l'au moins une chambre de collecte (7, 8), dans lequel la chambre de processus (1) est réalisée de manière allongée avec une longueur (L) au moins cinq fois plus longue qu'une dimension transversale interne (Q) minimale, et dans lequel la longueur (L) de la chambre de processus (1) est déterminée de telle sorte que, dans tous les cas, le fluide d'usinage baigne et/ou recouvre entièrement la section de profilé (50, 60) dans la zone médiane de la chambre de processus (1), **caractérisé en ce que** l'unité d'alimentation en fluide (6) comporte au moins une alimentation annulaire (11), laquelle est associée à la chambre de processus (1) côté enveloppe, et **en ce qu'**une pluralité d'ouvertures d'alimentation (2) et/ou au moins une ouverture d'alimentation (2) en forme de fente sont prévues réparties sur la chambre de processus (1) dans la direction circonférentielle, lesquelles sont associées à l'alimentation annulaire (11) de telle sorte que le fluide d'usinage (11) arrive dans la chambre de processus (1) par le biais de l'alimentation annulaire (11) et des ouvertures d'alimentation (2) agencées comme réparties côté enveloppe.

2. Dispositif d'usinage de profilé selon la revendication 1, **caractérisé en ce que** les ouvertures de passage (4, 5) sont prévues comme uniques ouvertures de sortie hors de la chambre de processus (1) pour le fluide d'usinage.

3. Dispositif d'usinage de profilé selon la revendication 1 ou 2, **caractérisé en ce qu'**au moins deux chambres de collecte (7, 8) sont prévues, dans lequel les au moins deux chambres de collecte (7, 8) sont associées à des côtés opposés de la chambre de processus.

4. Dispositif d'usinage de profilé selon l'une des revendications 1 à 3, **caractérisé en ce que** l'ouverture d'alimentation (2) et/ou l'alimentation annulaire (11) et/ou l'unité d'alimentation en fluide (6) est associée à la chambre de processus (1) au milieu de celle-ci par rapport à une direction longitudinale (3).

5. Dispositif d'usinage de profilé selon l'une des revendications 1 à 4, **caractérisé en ce qu'**au moins une alimentation annulaire supplémentaire (12) est agencée à côté de l'alimentation annulaire (11) comme partie de l'unité d'alimentation en fluide (6), dans lequel des ouvertures d'alimentation supplémentaires sont prévues sur la chambre de processus côté enveloppe, correspondant aux alimentations annulaires supplémentaires (12).

6. Dispositif d'usinage de profilé selon l'une des revendications 1 à 5, **caractérisé en ce qu'**au moins une chambre d'évacuation (9, 10) dotée d'une ouverture d'évacuation supplémentaire (15) pour le fluide d'usinage est prévue sur un côté des chambres de collecte (7, 8) opposé à la chambre de processus (1), et **en ce que** des percées (14) sont prévues sur les chambres de collecte (7, 8) en alignement aux ouvertures de passage (4, 5) de la chambre de processus (1) de telle sorte que
- d'une part, la section de profilé (50, 60) est guidée à travers les percées (14) et
- d'autre part, du fluide d'usinage peut arriver dans les chambres d'évacuation (9, 10) depuis la chambre de collecte (7, 8) par le biais des percées (14).

7. Dispositif d'usinage de profilé selon l'une des revendications 1 à 6, **caractérisé en ce qu'**un système de transport circulaire est prévu pour le fluide d'usinage avec un bassin de collecte pour le fluide d'usinage, avec une unité de pompe pour transporter le fluide d'usinage du bassin de collecte à l'unité d'alimentation en fluide (6) et avec des conduites pour le fluide d'usinage, lesquelles sont prévues entre les chambres de collecte (7, 8) et/ou les chambres d'évacuation (9, 10) d'un côté et entre le bassin de collecte et l'unité d'alimentation en fluide (6) de l'autre côté.

8. Dispositif d'usinage de profilé selon l'une des revendications 1 à 7, **caractérisé en ce que** la chambre de processus (1) présente une géométrie circulaire en coupe transversale et/ou **en ce que** la chambre de processus (1) présente une géométrie en coupe transversale constante dans la direction longitudinale (3) de celle-ci.

9. Dispositif d'usinage de profilé selon l'une des revendications 1 à 8, **caractérisé en ce qu'**un module de post-usinage (16) est prévu pour post-usiner la section de profilé (50, 60) usinée dans la chambre de processus (1) avec un jet de fluide, lequel est positionné et réalisé de telle sorte qu'un fluide de post-usinage est déposé sur la section de profilé (50, 60).

10. Dispositif d'usinage de profilé selon l'une des revendications 1 à 9, **caractérisé en ce que** le jet de fluide du module de post-usinage (16) est réalisé selon le type d'une buse annulaire (17) de telle sorte qu'un courant de fluide est formé le long d'une surface de la section de profilé (50, 60).

11. Dispositif d'usinage de profilé selon l'une des revendications 1 à 10, **caractérisé en ce que** le jet de fluide du module de post-usinage (16) est réalisé selon le type d'une buse de projection (19) de telle sorte que le fluide de post-usinage est accéléré dans la buse de projection (19) et est projeté dans la direction de la section de profilé (50, 60).
